# EUROPÄISCHE PATENTSCHRIFT

(11) **EP 0 126 173 B1**
(45) Veröffentlichungstag und Bekanntmachung des Hinweises auf die Patenterteilung: **09.12.1987**
(21) Anmeldenummer: 83105036.4
(22) Anmeldetag: 20.05.1983
(51) Int. Cl.: F42B 13/20

(54) **Lochkegelleitwerk für ein Geschoss, insbesondere ein Übungsgeschoss**
Projectile with perforated cone-shaped tail, in particular for shooting practice
Projectile avec empennage à cône perforé, notamment pour l'exercice de tir

(43) Veröffentlichungstag der Anmeldung: 28.11.1984
(73) Patentinhaber: Rheinmetall GmbH, 40880 Ratingen (DE)
(72) Erfinder:
(74) Vertreter: Behrens, Ralf Holger (DE)

## Beschreibung

Die Erfindung betrifft ein Lochkegelleitwerk gemäss dem Oberbegriff des Anspruchs 1. Beim Verschiessen von scharfer Munition aus Kanonen, beispielsweise aus Kanonen von Kampfpanzern mit Kalibern von beispielsweise 105 mm oder 120 mm, werden Reichweiten von über 30 km erzielt. Da wegen der begrenzten Grösse von Übungsplätzen für das Übungsschiessen geringere Reichweiten wünschenswert sind, hat man Übungsmunition entwickelt, die aus einem Geschoss besteht, dessen Gewicht und Kaliber kleiner ist als das der scharfen Munition und die im Rohr durch einen Treibkäfig zentriert werden, der nach Verlassen des Rohres vom Übungsgeschoss abfällt. Ausserdem weist das Übungsgeschoss ein an seinem Ende befestigtes Lochkegelleitwerk auf. Das Lochkegelleitwerk besteht aus einem mit seiner Spitze in Flugrichtung angeordneten Kegelkörper, in dem mehrere Kanäle angeordnet sind, deren Achsen auf einem zur Achse koaxialen Zylindermantel verlaufen. Durch das Lochkegelleitwerk wird ein aerodynamischer Hemmeffekt bewirkt, der eine gegenüber der scharfen Munition wesentlich geringere Reichweite, beispielsweise weniger als 7,5 km, zur Folge hat. Dennoch ist auf einem verhältnismässig grossen ersten Teil dieser Reichweite die Flugbahn des Übungsgeschosses mit der der scharfen Munition völlig identisch (vgl. GB-A-2006396).

Die Herstellung der bekannten Lochkegelleitwerke erfolgt in der Weise, dass in einem aus Vollmaterial bestehenden Kegel die gewünschte Anzahl von achsparallelen Kanälen durch Bohren erzeugt wird. Dieses Verfahren ist ausserordentlich arbeitsaufwendig und kostspielig.

Aus der FR-A-512 985 sind ferner Geschosse mit zylinderförmigen Heckringen bekannt, wobei zwischen den Ringen senkrechte Verstrebungen vorgesehen sind. Für kleinkalibrige Geschosse wird in dieser Schrift vorgeschlagen, lediglich einen Heckring zu verwenden und die Verstrebungen aus einem vollen Geschossteil herauszufräsen. Hinweise auf den Aufbau von Geschossen mit einem kegelförmigen Heckteil lassen sich dieser Entgegenhaltung nicht entnehmen.

Der Erfindung liegt die Aufgabe zugrunde, ausgehend von dem eingangs zitierten Stand der Technik, die achsparallelen Kanäle in einer weniger aufwendigen und dadurch kostensparenden Weise zu erzeugen.

Diese Aufgabe wird erfindungsgemäss durch die Merkmale des kennzeichnenden Teils des Anspruchs 1 gelöst.

Bei dem Lochkegelleitwerk gemäss der Erfindung werden durch einfache spanabhebende Bearbeitung, beispielsweise durch Fräsen, im Kegelgrundkörper nach aussen offene Vertiefungen erzeugt, die erst durch das Aufschieben des Ringes nach aussen geschlossen und dadurch zu Kanälen werden. Diese Herstellungsweise ist sehr viel weniger kostenaufwendig als das Herstellen der Kanäle durch Bohren.

Bei einer bevorzugten Ausführungsform weisen die Vertiefungen ein U-förmiges Profil auf, so dass sie auf einfache Weise durch Fräsen erzeugt werden können. Gegenüber Kanälen mit kreisförmigem Querschnitt besitzen sie infolge ihrer geraden Schenkel eine erheblich bessere Stabilisierungswirkung.

Der Kegelgrundkörper und der Ring können aus verschiedenen Materialien bestehen. So kann beispielsweise der Kegelgrundkörper im Rahmen der für ihn erforderlichen Festigkeit aus einem leicht zerspanbaren Material bestehen, unter Umständen sogar aus Leichtmetall, während der Ring aus Stahl bestehen kann, damit er, und insbesondere seine scharfe vordere Kante, den ausserordentlich hohen Beanspruchungen durch die Luftreibung widersteht.

Einer weiteren Ausführungsform der Erfindung liegt die Aufgabe zugrunde, dass das Übungsgeschoss während des Fluges einen Drall erhält, der erforderlich ist, um die Flugbahn zu stabilisieren, ohne dass dieser Drall durch ein gezogenes Rohr bewirkt würde. Ein solches Geschoss kann also auch aus einem Glattrohr verschossen werden. Bei dieser Ausführungsform sind die auf einem mit der Kegelachse koaxialen Zylindermantel liegenden Vertiefungen gegen die Kegelachse geneigt angeordnet, also etwa so wie die Züge in einem Rohr. Diese Anordnung hat zur Folge, dass das Lochkegelleitwerk und das daran angeordnete Geschoss sich während des Fluges um die Längsachse drehen.

Im folgenden sind anhand der Zeichnung Ausführungsbeispiele von Lochkegelleitwerken gemäss der Erfindung beschrieben:
Fig. 1 zeigt einen Längsschnitt durch eine erste Ausführungsform und
Fig. 2 eine Rückansicht der Ausführungsform gemäss Fig. 1,
Fig. 3 zeigt einen Schnitt durch den Ring einer zweiten Ausführungsform.

In Fig. 1 ist der Kegelgrundkörper in seiner Gesamtheit mit 1 bezeichnet. An der Kegelspitze befindet sich ein zylindrischer Ansatz 2, der mit einem Gewinde 3 versehen ist. Mittels dieses Gewindes 3 ist das Lochkegelleitwerk mit dem in der Zeichnung nicht dargestellten Übungsgeschoss verbunden und zwar befindet es sich, in Flugrichtung gesehen, am Ende des Übungsgeschosses. An seinem dem zylindrischen Ansatz gegenüberliegenden Ende geht der Kegelgrundkörper 1 bei 4 in eine im wesentlichen zylindrische Form über. Im Kegelmantel sind eine Anzahl von Vertiefungen 5 angeordnet, deren Achsen im wesentlichen parallel zur Längsachse des Kegelgrundkörpers und auf einem mit der Achse des Kegelgrundkörpers koaxialen Zylindermantel verlaufen. Diese Vertiefungen haben, wie insbesondere aus Fig. 2 erkennbar ist, einen U-förmigen Querschnitt. Auf diesem Zylindermantel verlaufen die Achsen der Vertiefungen 5 jedoch nicht genau parallel zur Längsachse des Kegelgrundkörpers, sondern sie sind gegen diese um einen geringen Winkelbetrag von beispielsweise 3° geneigt, wie dies aus der gestrichelten Darstellung in Fig. 1 zu erkennen ist. Im Ausführungsbeispiel befinden sich auf dem Kegelgrundkörper 1 neun Vertiefungen 5, die jeweils um 40° versetzt sind.

Bei der Wahl des zur Herstellung des Kegelgrundkörpers dienenden Materiales sind einerseits die erforderliche Festigkeit zu berücksichtigen, insbesondere im Bereich des Gewindes 3, damit dieses den hohen Beschleunigungskräften beim Abschuss standhält. Andererseits ist die Materialauswahl so zu treffen, dass das erforderliche Gesamtgewicht des Übungsgeschosses erreicht wird und schliesslich sollte das Material nach dem Gesichtspunkt leichter Zerspanbarkeit ausgewählt werden.

Die Herstellung des Kegelgrundkörpers kann derart erfolgen, dass zunächst ein kegelförmiges Drehteil hergestellt wird, in das die Vertiefungen 5 mittels eines Schaftfräsers oder Scheibenfräsers eingefräst werden. Andererseits kann als Kegelgrundkörper auch ein im Gesenk geschmiedetes oder gegossenes Teil verwendet werden, das gegebenenfalls spanend nachbearbeitet wird. Nach dem Fertigstellen der Vertiefungen 5 wird auf den im wesentlichen zylindrischen Teil 4 des Kegelgrundkörpers 1 ein Ring 6 aufgeschoben, der die Vertiefungen 5 auf einem Teil ihrer Länge abdeckt und den Kegelgrundkörper zur Kegelform ergänzt. Dieser Ring 6 ist beim Flug des Geschosses sehr starken Luftreibungskräften ausgesetzt und wird deshalb gegen Abschieben vom Kegelgrundkörper durch eine im inneren des Ringes 6 befindliche Stufe 7 gesichert, die sich gegen eine entsprechende Stufe 7 am Kegelgrundkörper abstützt. Der Ring 6 besteht aus einem Material hoher Festigkeit, insbesondere aus Stahl, damit er und insbesondere seine Spitze 9 durch die starke Luftreibungskraft nicht verformt oder beschädigt werden kann. Die Herstellung des Ringes 6 erfolgt vorzugsweise als Drehteil.

In Fig. 3 ist eine zweite Ausführungsform des Ringes 6 dargestellt. Hierbei ist der Ring 6 so ausgebildet, dass er den Kegelgrundkörper 1 über die Kegelform hinaus ergänzt. Er weist eine freiliegende in Flugrichtung weisende Spitze 9 auf und eine zum Kegelgrundkörper 1 hin verlaufende Flanke 10, die einen zusätzlichen Luftwiderstand bietet. Ausserdem sind die Stufen 7 im Ring und die Stufen 8 im Kegelgrundkörper 1 doppelt vorhanden.

Wie aus den Fig. 1 und 2 erkennbar ist, ist in der Grundfläche des Kegelgrundkörpers 1 eine Sackbohrung 11 angeordnet, in die beispielsweise ein Leuchtsatz eingeschraubt werden kann, der eine Leuchtspur erzeugt, an der die Flugbahn des Geschosses erkannt werden kann.

Die Vertiefungen 5 haben im Ausführungsbeispiel der Fig. 1 und 2 einen U-förmigen Querschnitt. Dies hat gegenüber kreisrunden Querschnitten nicht nur den Vorteil leichter Herstellbarkeit, sondern die Schenkel des U wirken als Leitflächen und stabilisieren so die Flugbahn des Übungsgeschosses. Die Querschnittsform kann aber auch abweichend, z.B. V-förmig oder rechteckig gewählt werden.

Die obenbeschriebene Neigung der Vertiefungen 5 gegen die Kegellängsachse führt dazu, dass das Lochkegelleitwerk und das daran befestigte Übungsgeschoss während des Fluges um die Längsachse rotieren,und zwar auch dann, wenn sie nicht schon beim Abschuss aus einem gezogenen Rohr in Rotation versetzt worden sind. Die mit dem Lochkegelleitwerk gemäss der Erfindung versehene Übungsmunition kann also auch aus Glattrohren verschossen werden, ohne dass auf die flugstabilisierende Wirkung der Rotation um die Längsachse verzichtet werden müsste.

Die in den Fig. 1 bis 3 gezeigte Verbindung des Ringes 6 mit dem Kegelgrundkörper 1 kann zusätzlich dadurch verbessert werden, dass die Berührungsflächen miteinander verklebt werden. Es sind aber auch andere Befestigungen möglich, beispielsweise kann der Ring mit dem Kegelgrundkörper verschweisst werden, er kann durch Press-Sitz befestigt werden, durch Stifte oder Schrauben, oder er kann ein Innengewinde aufweisen, mit dem er auf ein Aussengewinde des Kegelgrundkörpers aufgeschraubt wird.

Schliesslich kann das Lochkegelleitwerk gemäss der Erfindung nicht nur an aus Kanonen verschossenen Geschossen verwendet werden, sondern auch an Raketengeschossen und hierzu eine durchgehende in der Längsachse verlaufende Bohrung aufweisen.

Auch kann das Lochkegelleitwerk an anderen Geschossen als an Übungsmunition verwendet werden, wenn bei diesen eine entsprechende Beeinflussung der Flugbahnen gewünscht wird.

## Patentansprüche

1. Lochkegelleitwerk für ein Geschoss, insbesondere ein Übungsgeschoss mit mehreren im Kegelkörper (1) angeordneten, im wesentlichen achsparallel verlaufenden Kanälen, dadurch gekennzeichnet, dass der Kegel aus einem Kegelgrundkörper (1) besteht, in dem, vom Kegelmantel ausgehend, im wesentlichen in Richtung der Kegelachse verlaufende, im wesentlichen achsparallele Vertiefungen (5) angeordnet sind, dass auf dem Kegelgrundkörper (1) ein Ring (6) angeordnet ist, der die Vertiefungen (5) auf einem Teil ihrer Länge überdeckt und den Kegelgrundkörper (1 ) zur Kegelform ergänzt, und dass der Kegelgrundkörper (1 ) eine in Umfangsrichtung verlaufende Stufe (8) aufweist, gegen die sich eine im Inneren des Ringes (6) befindliche Stufe (7) abstützt.

2. Lochkegelleitwerk nach Anspruch 1, dadurch gekennzeichnet, dass die Vertiefungen (5) ein U-förmiges Profil haben.

3. Lochkegelleitwerk nach Anspruch 1 oder 2, dadurch gekennzeichnet, dass der Kegelgrundkörper (1 ) und der Ring (6) aus verschiedenen Materialien bestehen.

4. Lochkegelleitwerk nach Anspruch 3, dadurch gekennzeichnet, dass der Kegelgrundkörper (1 ) aus einem Material geringerer Festigkeit besteht als der Ring (6).

5. Lochkegelleitwerk nach einem oder mehreren der Ansprüche 1 bis 4, dadurch gekennzeichnet, dass die auf einem mit der Kegelachse koaxialen Zylindermantel liegenden Achsen der Vertiefungen (5) gegen die Kegelachse geneigt angeordnetsind.

## Revendications

1. Empennage à cône perforé pour projectile, en particulier un projectile d'exercice comportant plusieurs canaux situés dans le corps conique (1 ), sensiblement parallèles à l'axe, caractérisé en ce que le cône comprend un corps de base conique (1) comportant des évidements (5) sensiblement parallèles à l'axe, s'étendant, à partir de la surface latérale du cône, sensiblement dans la direction de l'axe du cône, en ce qu'un anneau (6) est placé sur le corps de base conique (1), recouvre les évidements (5) sur une partie de leur longueur et complète le corps de base conique (1 ) en lui donnant la forme d'un cône, et en ce que le corps de base conique (1) comporte un gradin (8) dirigé en direction périphérique, contre lequel s'appuie un gradin (7) se trouvant à l'intérieur de l'anneau (6).

2. Empennage à cône perforé selon la revendication 1, caractérisé en ce que les évidements (5) présentent un profil en U.

3. Empennage à cône perforé selon la revendication 1 ou 2, caractérisé en ce que le corps de base conique (1 ) et l'anneau (6) sont en des matières différentes.

4. Empennage à cône perforé selon la revendication 3, caractérisé en ce que le corps de base conique (1) est en une matière de plus faible résistance que l'anneau (6).

5. Empennage à cône perforé selon une ou plusieurs des revendications 1 à 4, caractérisé en ce que les axes des évidements (5) se trouvant sur une surface latérale cylindrique centrée sur l'axe du cône sont inclinés par rapport à l'axe du cône.

## Claims

1. Apertured conical tail for a projectile, particularly a practice projectile, with a number of channels positioned in a conical body (1) and extending in a generally axial direction characterized by the fact that the cone comprises a base (1) in which, starting from the conical shell, substantially paraxial depressions (5) are provided which extend generally in the direction of the axis of the cone, the basic cone body (1) having a ring (6) which covers the depressions (5) over part of their length and completes the conical shape of the basic cone body (1), the basic cone body (1) having a step (8) which extends in the peripheral direction and against which bears a step (7) situated in the interior of the ring (6).

2. Apertured conical tail in accordance with , Claim 1, characterized by the fact that the depressions (5) have a U-shaped profile.

3. Apertured conical tail in accordance with Claim 1- or 2, characterized by the fact that the basic cone body (1) and the ring (6) are made of different materials.

4. Apertured concial tail in accordance with Claim 3, characterized by the fact that the basic cone body (1) comprises a material of less strength than the ring (6).

5. Apertured conical tail in accordance with one or more of Claims 1 to 4, characterized by the fact that those axes of the depressions (5) which are located on a cylindrical surface coaxial with the axis of the cone are positioned at an angle in relation to the axis of the cone.
